# EUROPÄISCHE PATENTSCHRIFT

(11) **EP 0 499 590 B1**
(45) Veröffentlichungstag und Bekanntmachung des Hinweises auf die Patenterteilung: **16.04.1997**
(21) Anmeldenummer: 92810105.4
(22) Anmeldetag: 14.02.1992
(51) Int. Cl.: E04B 1/00

(54) **Wärmedämmendes Kragplattenanschlusselement und Verwendung desselben**
Insulating connecting element for balcony floors and the use thereoff
Elément connecteur isolant pour planchers de balcon et l'usage de cet élément

(30) Priorität: 15.02.1991 CH 472/91
(43) Veröffentlichungstag der Anmeldung: 19.08.1992
(73) Patentinhaber: Bonomo, Reto, CH-8600 Dübendorf (CH)
(72) Erfinder: Bonomo, Reto, CH-8600 Dübendorf (CH)
(74) Vertreter: Riederer, Conrad A., Dr.

(56) Entgegenhaltungen:
- EP-A- 0 034 332
- EP-A- 0 119 165
- EP-A- 0 150 664
- EP-A- 0 332 954
- EP-A- 0 338 972
- DE-A- 2 654 807
- DE-A- 3 700 295
- FR-A- 614 883
- FR-A- 1 247 102
- BAUTECHNIK, Band 3, 1984, Seite A14, linke Spalte, Schöck Bauteile GmbH; "Neues Balkondämmelement"

## Beschreibung

Bei Gebäuden, die vorkragende Teile aufweisen, beispielsweise Balkone, können die vorkragenden Wandteile als Kältebrücken wirken, die einerseits Wärmeverluste verursachen und andererseits Bauschäden bewirken können.

Die EP-A-0 318 010 beschreibt ein Anschlusselement, welches einen einen Obergurt und einen Untergurt aufweisenden Stahlträger für eine Betonkragplatte besitzt. Je nach der Länge der Betonkragplatte werden zwei oder mehrere solcher Anschlusselemente auf die Gebäudewand angesetzt. Zur Vereinfachung der lagegenauen Montage besitzt jedes Anschlusselement eine Montage-Manschette, welche Durchgangslöcher für den Obergurt und den Untergurt aufweist. Seitlich vorstehende Stabilisierungsfortsätze der Manschette bilden eine Führung für einen von oben einschiebbaren Isolierkörper. Es kann somit zwischen je zwei Anschlusselementen ein plattenförmiger Isolierkörper von oben eingeschoben werden. Dieser bildet nach dem Betonieren des Gebäudebodens und der Kragplatte eine Wärmedämmung zwischen diesen Gebäudeteilen. Die beschriebenen Anschlusselemente sind relativ einfach im Aufbau, weil sie im wesentlichen aus zwei geraden Armierungsstäben und einem wellenartig gebogenen Stab bestehen, der mit den beiden den Ober- und den Untergurt bildenden Armierungsstäben verschweisst ist. Als nachteilig erweist sich jedoch, dass auf dem Bau die Anschlusselemente in genauen Abständen voneinander angeordnet werden müssen. Ist dies nicht der Fall, können die Isolierplatten nicht ohne Anpassungsarbeiten eingelegt werden. Sind die Abstände zu gross, so entstehen Lücken, die als Kältebrükken wirken.

Die EP-B-0 119 165 beschreibt ein Kragplattenanschlusselement mit einem quaderförmigen Isolationskörper und diesen durchsetzenden Armierungsstäben. Diese Armierungsstäbe sind als in einer vertikalen Ebene verlaufende geschlossene Schlaufen ausgebildet. Diese geschlossenen Schlaufen sind mit parallel zum Isolationskörper verlaufenden Querstäben miteinander verbunden. Ferner sind der obere und der untere Teil jeder Schlaufe mittels eines Bügels miteinander verbunden. In der zitierten Patentschrift wird dazu ausgeführt, dass die Gestaltung der Armierungsstäbe in Form von vertikal verlaufenden Schlaufen es ermögliche, durch dasselbe Organ sowohl die Zugkräfte als auch die Druckkräfte aufzunehmen. Das gesamte Element sei auch besser zu handhaben, weil die Schlaufen untereinander durch Querstäbe verbunden seien. Die Bügel würden in Form einer Schlaufe jeweils auf beiden Seiten des Isolationskörpers um den schlaufenförmigen Armierungsstab gelegt und dienten zur Uebertragung der Querkraft. Dieses Kragplattenanschlusselement erfordert komplizierte Biegearbeiten, die genau ausgeführt werden müssen, damit nach dem Biegen die Schlaufe durch Zusammenschweissen der Stabenden geschlossen werden kann. Nachteilig ist ferner, dass die Armierungseisen beim Anschweissen der Querstäbe geschwächt werden und dass durch Schweissspritzer die Korrosionsschutzbeschichtung im Bereich des Isolationskörpers verletzt werden kann. Wird, wie in der Patentschrift vorgeschlagen, rostfreier Stahl als Armierungsstahl verwendet, besteht die Gefahr von Spannungsrisskorrosion. Schliesslich eignen sich die bloss aufgeschobenen Bügel nicht zur Uebertragung der Querkraft. In der EP-B-0 150 664 wird festgestellt, dass diagonal zum Querschnitt der Isolationsschicht verlaufende Schubeisen fehlen und dadurch die Anwendungsmöglichkeiten des beschriebenen Kragplattenanschlusselementes beschränkt werden.

Die EP-B-0 150 664 sieht daher ein Kragplattenanschlusselement vor, bei dem sämtliche Armierungseisen eine Isolationsschicht durchqueren und auch Armierungseisen aufweist, die etwa diagonal zum Querschnitt der Isolationsschicht verlaufen, wobei alle Eisenteile aus rostfreiem Stahl bestehen. Die Armierungseisen zur Zugaufnahme und die Armierungseisen zur Druckaufnahme bilden geschlossene Schlaufen oder sind an ihren Enden U-förmig gebogen. Schubübertragungseisen und Armierungseisen folgen abwechselnd aufeinander, und beidseitig der Isolationsschicht sind die Armierungseisen und die Enden der Schubübertragungseisen durch Querstäbe miteinander verbunden. Diese Verbindung erfolgt an den Enden der Armierungseisen. Als nachteilig erweist sich bei diesem Kragplattenanschlusselement die notwendige Formgebung der Armierungseisen und Schubübertragungseisen. Auch besteht die Gefahr, dass dieses Kragplattenanschlusselement auf dem Bau falsch angeordnet wird und dann nicht die notwendigen statischen Eigenschaften besitzt.

Die EP-B-0 034 332 offenbart ein wärmedämmendes Bauelement bei vorkragenden Wandteilen. Es besitzt einen länglichen Isolierkörper aus thermisch isolierendem Material, wobei längliche metallene Bewehrungselemente vorgesehen sind, die sich quer zum Isolierkörper erstrecken und beidseits seitlich vorstehen. Der Isolierkörper ist zusammen mit den Bewehrungselementen als einzelnes Fertigteil ausgebildet und mit mindestens einem Druckelement versehen, das in den Isolierkörper als verbindendes Kernelement integriert ist und dem Querschnitt des Isolierkörpers entsprechende Abmessungen besitzt. Als Druckelemente dienen beispielsweise metallene Rohrstücke oder Winkelprofile, welche gegebenenfalls mit Kopf- und Fussplatten an den Stirnseiten ausgerüstet sind. Dieses Bauelement ist relativ einfach im Aufbau, hat aber unter anderem den Nachteil, dass keine volle Verankerung der Armierungsstäbe gewährleistet ist. Wie in der Patentschrift selbst eingestanden wird, bilden die Druckübertragungselemente unerwünschte Wärmebrücken. Auch erfordern die Armierungseisen Biegearbeiten.

Beim wärmedämmenden Bauelement gemäss der EP-A-0 150 664 sind zu Rechtecken geformte Armierungseisen in Abständen voneinander angeordnet. Der obere Teil und der untere Teil jedes Armierungseisens durchdringt einen Isolationskörper. Zwischen je zwei Armierungseisen ist ein Schubübertragungseisen angeordnet, welches den Isolationskörper ungefähr in der Diagonalen von dessen Querschnitt durchquert. Dieses Bauelement hat den Nachteil, dass es auf dem Bau falsch eingesetzt werden kann. Nachteilig ist auch, dass die Armierungseisen Biegearbeiten erfordern.

In der CH-A-666 505 wird ein wärmedämmendes Kragplattenanschlusselement beschrieben, bei welchem die Armierungseisen am Ort der Verwendung eingesetzt werden können. Zu diesem Zweck sind in einem Isolationskörper Durchlässe in Form von Rohrstücken eingesetzt. Je drei Rohrstücke sind jeweils zu einem Z-förmigen Gebilde verschweisst. Als nachteilig erweisen sich die relativ schwachen und korrosionsanfälligen Schweissstellen und das Fehlen von Querstäben. Auch besteht die Gefahr, dass das Kragplattenanschlusselement auf dem Bau falsch eingesetzt wird.

Die DE-A-26 54 807 zeigt einen Balkon, welcher aus einer vorgefertigten Brüstungsplatte und einer in Ortsbeton hergestellten Bodenplatte besteht. Die senkrecht angeordnete Brüstungsplatte besitzt zum Verbund mit der Bodenplatte senkrecht angeordnete Blechplatten, welche aus der Brüstungsplatte zur Hälfte vorstehen. Die Blechplatten weisen sowohl in dem in der Brüstungsplatte verankerten Teil als auch in dem aus der Brüstungsplatte vorstehenden Teil Bohrungen auf. In die Bohrungen in der vorgefertigten Brüstungsplatte sind V-Schenkel aufweisende Verankerungseisen und diesen beigeordneten geraden Armierungseisen eingeführt worden, durch welche die Platten im Beton der Brüstungsplatte verankert sind. Auf dem Bau werden dann die Armierungseisen für die Bodenplatte des Balkons in die Löcher der aus der Brüstungsplatte zur Hälfte herausragenden Blechplatten eingehängt, worauf nach dem Einbringen und Aushärten des Betons der Bodenplatte die Bodenplatte mit der Brüstungsplatte fest verbunden ist. Die Verbindung erfolgt allein durch die Blechplatten. Auch ist kein isolierender Zwischenraum zwischen Brüstungsplatte und Bodenplatte vorhanden.

Die DE-A-37 00 295 zeigt ein Kragplattenanschlusselement mit einem plattenförmigen Isolierkörper, bei welchem mindestens ein Zugelement und mindestens ein Druckelement senkrecht übereinanderliegend den Isolierkörper durchdringen. Das Zugelement und das Druckelement sind durch mindestens ein z.B. plattenförmiges Querkraftelement miteinander verbunden. Als sicherste Verbindung wird eine Schweissverbindung vorgeschlagen. Dies hat aber den Nachteil, dass ein relativ teurer Schweissvorgang notwendig ist. Aber auch Schweissverbindungen können Defekte aufweisen und sind insbesondere auf Korrosion anfällig. Es ist dann auch nicht sinnvoll, das plattenförmige Querkraftelement zwecks Korrosionsverhinderung vor dem Einbau zu beschichten, weil nach dem Schweissen die Schweissstelle doch der Korrosion ausgesetzt bleibt.

Es ist Aufgabe der vorliegenden Erfindung ein Kragplattenanschlusselement zu schaffen, das mindestens einen Teil der vorerwähnten Nachteile bekannter Kragplattenanschlusselemente vermeidet. Es soll insbesondere einfach in der Herstellung und der Verwendung sein und mit relativ wenig und billigem Material gefertigt werden können.

Gemäss der Erfindung wird dies mit einem Kragplattenanschlusselement gemäss Patentanspruch 1 erreicht. Ausgehend von einem Kragplattenanschlusselement der in der EP-B-0 034 332 beschriebenen Gattung ist auf jeder Seite des Isolationskörpers mindestens ein Querstab angeordnet, wobei zumindest ein Querstab bei der oberen Lage der Armierungseisen und zumindest ein anderer Querstab bei der unteren Lage der Armierungseisen oder der Druckübertragungselemente angeordnet ist, und mindestens eine vertikal angeordnete Platte, welche die Querstäbe miteinander verbindet, zwischen zwei benachbarten Armierungseisen einer Lage von Armierungseisen angeordnet ist. Dieses Kragplattenanschlusselement ist einfach herzustellen. Es sind keine Biegeoperationen beim Armierungsmaterial notwendig. Nach dem Einbringen und Aushärten des Betons überträgt der im Beton der Kragplatte gut verankerte Querstab die Schubkräfte über die Verbindungselemente auf den im Beton gebäudeseitig gut verankerten Querstab. Zug, Druck und Biegung werden unabhängig vom Schub übertragen. Dies ermöglicht eine volle Ausnutzung der Tragreserven der Armierungseisen, bzw. eine Minimalisierung der Querschnitte der Armierungseisen. Mit anderen Worten, die Schubkräfte werden durch die vertikal angeordneten Platten übertragen, während grundsätzlich Zug, Druck und Biegung durch die Armierungseisen übertragen werden. Dank der Schubübertragung durch die Platten treten praktisch keine Schubverformungen auf. Zudem kann die Stärke des Isolationskörpers praktisch ohne Reduktion der Tragwiderstände gross bemessen werden.

Eine Verbilligung des Kragplattenanschlusselementes und auch dessen Verbesserung bezüglich Wärmeenergieabfluss wird erzielt, wenn anstelle der unteren Lage von Armierungseisen eine Lage von Druckübertragungselementen zur Anwendung gelangt.

Die Lagerung und der Transport von Kragplattenanschlusselementen kann erleichtert werden, wenn die Armierungseisen erst am Ort der Verwendung eingesetzt werden.

Die vertikal angeordneten Platten des Kragplattenanschlusselementes können aus normalem Baustahl z.B. durch Stanzen gefertigt werden und sind somit auch billig in der Herstellung. Die Befestigung der Querstäbe mit der Platte kann auf verschiedene Weise erfolgen. Zweckmässigerweise besitzen die Platten Durchgangsöffnungen für die Querstäbe. Es genügt in diesem Fall, die Querstäbe durch die Durchgangsöffnungen durchzuschieben, um die gewünschte Verbindung zwischen Platten und Querstäben zu schaffen. Da somit keine Schweissverbindungen notwendig sind, besteht auch keine Gefahr, dass Schweissspritzer die Korrosionsschutzschicht der Armierungseisen und der Platten beschädigen.

Die Platte kann in der Mitte weniger breit sein als im Bereich der Querstäbe. Dadurch wird nicht nur eine Material- und Gewichtsersparnis erreicht, sondern es wird auch der Querschnitt vermindert, welcher eine Wärmebrücke darstellt. Die Platte überträgt ein geringeres Biegemoment als herkömmliche Konstruktionen. Dies ergibt eine günstigere Beanspruchung des Betons als dies bei der Verwendung von vorbekannten Kragplattenanschlusselementen der Fall ist. Vorzugsweise ist auf jeder Seite bei der oberen bei der unteren Lage von Armierungseisen ein Querstab vorgesehen. Der Querstab gewährleistet die Lasteinleitung in den Beton. Dabei ist es vorteilhaft, wenn die Platte alle vier Querstäbe miteinander verbindet. Dadurch wird eine symmetrische Ausgestaltung des Kragplattenanschlusselementes ermöglicht, so dass die Gefahr einer falschen Anordnung auf dem Bau vermieden wird. Die jeweilige Platte kann etwa in der Mitte zwischen zwei Armierungseisen angeordnet sein. Dies ermöglicht einen zweckmässigen Aufbau des Kragplattenanschlusselementes. Es ist aber auch möglich, die Platten angrenzend an die Armierungseisen anzuordnen.

Vorteilhaft sind die Querstäbe in einem Abstand vom Isolationskörper angeordnet. Nach dem Einbau des Kragplattenanschlusselementes im Bauwerk sind daher die Querstäbe von Beton umgeben. Um einen genügenden Abstand sicher zu gewährleisten, sind vorteilhaft Abstandhalter zwischen den Querstäben und dem Isolationskörper angeordnet. Zweckmässigerweise ist bei der unteren Lage von Armierungseisen der Querstab über den Armierungseisen und bei der oberen Lage der Armierungseisen unter den Armierungseisen angeordnet. Dadurch wird sichergestellt, dass auch ohne eine Schweissverbindung zwischen Querstab und Armierungseisen eine Kraftübertragung zwischen diesen Bewehrungselementen stattfindet. Vorteilhaft sind aber die Querstäbe mit den Armierungseisen an den Kreuzungspunkten verbunden. Dazu ist aber keine Schweissverbindung notwendig. Es genügt vielmehr, dass die Querstäbe mit den Armierungseisen durch Verbinder verbunden sind. Dies hat den Vorteil, dass keine Schwächung der Armierungseisen erfolgt und keine Beschädigung des Korrosionsschutzes durch Schweissspritzer auftreten kann. Die Kombination von Platten, mit Querstäben und Verbinder dient auch als Distanzhalter zwischen der unteren und oberen Lage von Armierungseisen. Vorteilhaft sind die Armierungseisen an ihren Enden mit einer Endplatte miteinander verbunden. Dies ermöglicht eine gute Verankerung im Beton. Zweckmässigerweise sind die Armierungseisen mit der Endplatte mit Muttern verschraubt. Dies ermöglicht eine einfache Herstellung der Kragplattenanschlusselemente. Aufwendige Kontrollen von Schweissverbindungen entfallen.

Die Endplatte ist vorteilhaft rechenförmig. Dank dieser Ausbildung ist das Verlegen der unteren Bewehrung wesentlich erleichtert, weil der bei bekannten Kragplattenanschlusselementen störende Querstab im Endbereich fehlt. Oben können die Bewehrungen direkt auf die Endplatte aufgelegt werden. An den unteren Armierungseisen können in der Nähe ihrer Enden Distanzstücke angeordnet sein. Dadurch wird sichergestellt, dass die Armierung genügend tief in den Beton zu liegen kommt.

Im Bereich des Isolationskörpers und in einer Uebergangszone auf beiden Seiten dieses Bereichs sind die Armierungseisen vorteilhaft mit einer Beschichtung, z.B. Feuerverzinkung und/oder Kunststoffüberzug, als Korrosionsschutz versehen. Es ist auch möglich, ein Schrumpfschlauch vorzusehen, der das Armierungseisen im Bereich des Isolationskörpers und den Uebergangszonen auf beiden Seiten des Isolationskörpers bedeckt. Dies dient als Korrosionsschutz oder trägt zum Korrosionsschutz bei, indem die Korrosionsschutzbeschichtung gegen mechanische Einwirkungen geschützt wird. Auch die Platten sind vorteilhaft mit einer Beschichtung, z.B. Feuerverzinkung und/oder Kunststoffüberzug, als Korrosionsschutz versehen.

Die Erfindung betrifft auch die Verwendung von Kragplattenanschlusselementen bei einem Bauwerk. Es ist möglich, mehrere Kragplattenanschlusselemente angrenzend aneinander anzuordnen. Es können aber auch mehrere Kragplattenanschlusselemente in einem Abstand voneinander angeordnet werden, wobei dann der Zwischenraum zwischen je zwei Kragplattenanschlusselementen durch einen Isolierblock ausgefüllt wird. Auf diese Weise kann darauf verzichtet werden, verschiedene Kragplattenanschlusselemente entsprechend den auftretenden Beanspruchungen herzustellen. Es wird dann vielmehr die Elementanordnung entsprechend der auftretenden Beanspruchung gewählt. Mit anderen Worten, bei kleinen Beanspruchungen kann der Zwischenraum relativ gross gewählt werden. Ist die Beanspruchung jedoch besonders gross, so wird auf einen Zwischenraum verzichtet. Vorteilhaft werden der Isolationsblock und die Isolationskörper durch H-förmige Verbindungselemente miteinander verbunden. Diese Verbindungselemente können natürlich auch zur Verbindung der Isolationskörper verwendet werden, wenn die Kragplattenanschlusselemente ohne Zwischenraum aneinander gereiht werden. Diese H-förmigen Verbindungselemente ergeben eine gute Wärmedämmung bei den Fugen und verhindern das Eindringen von Beton in die Fugen.

Ausführungsbeispiele der Erfindung werden nun unter Bezugnahme auf die Zeichnung beschrieben. Sie zeigen:
- Figur 1: ein erstes Ausführungsbeispiel eines wärmedämmenden Kragplattenanschlusselementes gemäss der Erfindung,
- Figur 2: die Verbindung der Querstäbe mit den als Verbindungselementen dienenden Platten,
- Figur 3: einen Schnitt durch das Kragplattenanschlusselement von Figur 1,
- Figur 4: die Korrosionsschutzbeschichtung der Armierungseisen,
- Figur 5: eine vorteilhafte Verwendung der Kragplattenanschlusselemente,
- Figur 6: ein zweites Ausführungsbeispiel eines wärmedämmenden Kragplattenanschlusselementes, bei welchem Durchlässe zum Einsetzen von Armierungseisen vorgesehen sind,
- Figur 7: ein drittes Ausführungsbeispiel eines wärmedämmenden Kragplattenanschlusselementes, bei welchem anstelle der unteren Lage der Armierungseisen von Fig. 1 eine Lage von Druckübertragungselemente vorgesehen ist,
- Figur 8: einen Schnitt durch das Kragplattenanschlusselement von Figur 7,
- Figur 9: die Korrosionsschutzbeschichtung der Armierungseisen,
- Figur 10: ein viertes Ausführungsbeispiel eines wärmedämmenden Kragplattenanschlusselementes, bei welchem anstelle der in Figur 7 vorgesehenen Durchlässe für Armierungseisen eine untere Lage von Druckübertragungselementen vorgesehen ist, und
- Figur 11: die Verbindung der Querstäbe mit den Platten gemäss Figur 2, wobei aber gezeigt wird, wie noch zusätzliche Armierungseisen bei der Verwendung des Kragplattenanschlusselementes angeordnet werden können.

Das in den Figuren 1 bis 4 dargestellte wärmedämmende Kragplattenanschlusselement 10 besitzt einen Isolationskörper 11, eine untere Lage von geraden Armierungseisen 13 und eine obere Lage von geraden Armierungseisen 15. Je ein Armierungseisen 13 und ein Armierungseisen 15 sind in einem Abstand übereinander angeordnet und bilden ein Paar. Paare von Armierungseisen 13, 15 sind in seitlichem Abstand voneinander angeordnet. Die Armierungseisen 13, 15 durchdringen den Isolationskörper 11. Sie sind im Bereich des Isolationskörpers 11 und je einer Uebergangszone auf beiden Seiten dieses Bereichs mit einer Beschichtung 17 versehen, welche als Korrosionsschutz dient (Fig. 4). Zusätzlich zur oder anstelle der Beschichtung kann noch ein Schrumpfschlauch 18 vorgesehen sein. Auf beiden Seiten besitzt die Beschichtung Wülste 19, welche ein Eindringen von Wasser verhindern. Die Armierungseisen 13, 15 sind an ihren Enden mit einer Endplatte 21 verbunden. Diese Endplatte 21 ist rechenförmig. Die Verbindung kann auf verschiedene Weisen erfolgen, z.B. durch Vernieten oder mit einer Schraubverbindung. Beim gezeigten Ausführungsbeispiel erfolgt die Verbindung durch Muttern 23. Alle Armierungseisen 13, 15 und die Querstäbe 25, 27 bestehen aus Bewehrungsstahl und haben einen Durchmesser von beispielsweise 16 mm.

Auf jeder Seite des Isolationskörpers 11 und in einem Abstand davon sind zwei Querstäbe 25, 27 angeordnet, die durch Verbindungselemente 29 durch den Isolierkörper 11 hindurch miteinander verbunden sind (Figuren 1 und 2). Statt zwei Querstäbe 25, 27, wäre es auch möglich, nur einen Querstab auf jeder Seite anzuordnen, nämlich auf der einen Seite des Isolationskörpers 11 einen Querstab 27 bei der oberen Lage der Armierungseisen 13 und auf der anderen Seite des Isolationskörpers 11 einen Querstab 25 bei der unteren Lage der Armierungseisen 13. Dies würde ausreichen, um Schub vom Querstab 27 von der einen Seite zum Querstab 25 auf der anderen Seite des Isolationskörpers 11 zu übertragen. Die in den Figuren 1 und 2 gezeigte symmetrische Ausbildung des Kragplattenanschlusselementes hat jedoch den Vorteil, dass das Element auch um 180° in der horizontalen Ebene verdreht angeordnet werden kann, ohne dass dadurch die Statik verändert wird.

Die Verbindungselemente 29 können verschiedene Formen aufweisen, die geeignet sind, Schubkräfte zu übertragen. Als besonders einfach erweist sich jedoch die Ausbildung als vertikal ausgebildete Platten 29 mit Durchgangsöffnungen 31, in welche die Querstäbe 25, 27 eingeschoben werden können (Fig. 2). In der Mitte ist die Platte 29 weniger breit als im Bereich der Querstäbe. Dies vermindert den Querschnitt und damit auch den Wärmefluss. Die Platten 29 sind etwa in der Mitte zwischen zwei Armierungseisen 15 angeordnet. Sie können aber auch z.B. angrenzend an die Armierungseisen 15 angeordnet werden.

Abstandhalter 33 gewährleisten den Abstand zwischen den Querstäben 25, 27 und dem Isolationskörper 11. Bei der unteren Lage von Armierungseisen 13 ist der Querstab 25 über den Armierungseisen 13 angeordnet. Bei der oberen Lage der Armierungseisen 15 ist der Querstab 27 unter den Armierungseisen angeordnet. Die Querstäbe 25, 27 sind beim gezeigten Ausführungsbeispiel an den Kreuzungspunkten mit den Armierungseisen 13, 15 durch geeignete Verbinder 28 verbunden. Distanzstücke 35 an den äusseren Armierungseisen 13 erleichtern das Anordnen der Kragplattenanschlusselemente auf der Baustelle und sorgen für die nötige Distanz der Armierungseisen 13 von den Schalungsplatten.

Die Platten 29 bestehen aus normalem Baustahl und weisen vorteilhaft eine Beschichtung auf, welche einen Korrosionsschutz bietet. Vorteilhaft ist auch eine Feuerverzinkung vor der Beschichtung.

Das beschriebene Kragplattenanschlusselement bietet erhebliche Vorteile. Da kein rostfreies Material verwendet werden muss, werden auch die bei rostfreiem Stahl gefürchteten Probleme der Spannungsrisskorrosion vermieden. Weil keine Schweissstellen notwendig sind, erfolgt auch keine Schwächung des Armierungsmaterials, und es sind Verletzungen der Korrosionsschutzbeschichtung durch Schweissspritzer ausgeschlossen. Es müssen keine Schweissstellen geprüft werden, so dass auch die Qualitätskontrolle unproblematisch ist. Dank der möglichen Minimalisierung der Armierungseisenquerschnitte und der Querschnitte der Platten kann die Wärmeübertragung klein gehalten werden.

Es sind verschiedene Aenderungen möglich, ohne vom Erfindungsgedanken abzuweichen. So wäre es möglich, die Armierungseisen, die Querstäbe und die Platten durch entsprechende Teile aus anderen Materialien als Bewehrungsstahl und Baustahl zu ersetzen, wenn neue Materialien mit entsprechenden Festigkeitseigenschaften zu akzeptablen Preisen in den Handel kommen. Wenn somit in der Beschreibung und in den Ansprüchen von Armierungseisen die Rede ist, ist dies in weiterem Sinne zu verstehen.

Figur 5 zeigt eine vorteilhafte Verwendung von Kragplattenanschlusselementen 10 bei einem Bauwerk. Je nach der errechneten Beanspruchung werden die Kragplattenanschlusselemente ohne Abstand oder mit einem mehr oder weniger grossen Zwischenraum zwischen den Kragplattenanschlusselementen 10 angeordnet. Dies erlaubt es, mit einer einzigen Ausführung des Kragplattenelementes den verschiedenen Beanspruchungen gerecht zu werden. Dies wiederum vereinfacht die Lagerhaltung. Es werden auch keine unnötig grossen Wärmebrücken geschaffen. Der Zwischenraüm zwischen je zwei Kragplattenanschlusselementen 10 wird durch einen Isolierblock 36 ausgefüllt. Dieser Isolierblock 36 und die Isolierkörper 11 besitzen vorteilhaft die gleiche Formgebung. Die Verbindung zwischen dem Isolierblock 36 und den Isolationskörpern 11 erfolgt zweckmässigerweise durch H-förmige Verbindungselemente 37.

Das in Figur 6 dargestellte wärmedämmende Kragplattenanschlusselement 10 besitzt einen Isolierkörper 11, der eine untere und eine obere Lage von Durchlässen 12 in Form von Rohrstücken aufweist. In diese Durchlässe können auf der Baustelle Armierungseisen 13, 15 (Figur 1) eingeschoben werden. Zweckmässigerweise besitzen diese Armierungseisen einen Korrosionsschutz, wie dies vorangehend mit Bezug auf Figur 4 beschrieben wurde. Auf jeder Seite des Isolationskörpers 11 und in einem Abstand davon sind zwei Querstäbe 25, 27 angeordnet, die durch Verbindungselemente durch den Isolierkörper 11 hindurch miteinander verbunden werden. Es findet also die gleiche Konstruktion Anwendung, welche bereits vorher mit Bezug auf Figur 2 beschrieben wurde, so dass auf die dortige Beschreibung verwiesen werden kann.

Das in den Figuren 7 bis 9 dargestellte Kragplattenanschlusselement ist grundsätzlich gleich aufgebaut wie jenes der Figuren 1 bis 4, besitzt aber anstelle der unteren Lage von Armierungseisen eine Lage von in Abstand voneinander angeordneten Druckübertragungselementen 13'. Diese bestehen z.B. aus einem Kunststoff, der vorteilhaft mit Glasfasern verstärkt ist.

Das in Figur 10 dargestellte Ausführungsbeispiel stellt eine Kombination der Ausführungsbeispiele von Figur 6 und 7 dar, besitzt also oben eine Lage von Durchlässen 12 und unten eine Lage von Druckübertragungselementen 13'.

In Figur 11 ist wie in Figur 2 die Verbindung der Querstäbe 25, 27 mit den Platten 29 ersichtlich, wobei gezeigt wird, wie bei der Verwendung des Kragplattenanschlusselementes die Verhältnisse im Krafteinleitungsbereich der Querstäbe 25, 27 in den Beton durch zusätzliche U-förmige Armierungseisen 14 verbessert werden können, d.h. die mögliche zu übertragende Querkraft wird dadurch stark vergrössert.

## Patentansprüche

1. Wärmedämmendes Kragplattenanschlusselement, mit einem Isolationskörper (11), mindestens einer oberen Lage von in Abstand voneinander angeordneten Armierungseisen (13, 15), welche den Isolationskörper (11) durchdringen, mindestens einer unteren Lage von in Abstand voneinander angeordneten Armierungseisen (13) oder Druckübertragungselementen (13'), welche den Isolationskörper durchdringen, und mindestens einem Querstab (27, 25) auf jeder Seite des Isolationskörpers (11), wobei zumindest ein Querstab (27) bei der oberen Lage der Armierungseisen (15) und zumindest ein anderer Querstab (25) bei der unteren Lage der Armierungseisen (13) oder der Druckübertragungselemente (13') angeordnet ist, und mindestens eine vertikal angeordnete Platte (29), welche die Querstäbe (27, 25) miteinander verbindet, zwischen zwei benachbarten Armierungseisen (13) einer Lage von Armierungseisen angeordnet ist.

2. Kragplattenanschlusselement nach Anspruch 1, dadurch gekennzeichnet, dass die Platte (29) in der Mitte zwischen zwei benachbarten Armierungseisen (13) angeordnet ist.

3. Kragplattenanschlusselement nach Anspruch 1 oder 2, dadurch gekennzeichnet, dass die Platte (29) Durchgangsöffnungen (31) für die Querstäbe (25, 27) aufweist.

4. Kragplattenanschlusselement nach einem der Ansprüche 1 bis 3, dadurch gekennzeichnet, dass die Platte (29) in der Mitte weniger breit ist als im Bereich der Querstäbe (25, 27).

5. Kragplattenanschlusselement nach einem der Ansprüche 1 bis 4, dadurch gekennzeichnet, dass auf jeder Seite des Isolationskörpers (11) bei der oberen Lage von Armierungseisen (15) und bei der unteren Lage von Armierungseisen (13) oder Druckübertragungselementen (13') ein Querstab (25, 27) vorgesehen ist.

6. Kragplattenanschlusselement nach Anspruch 5, dadurch gekennzeichnet, dass die Platte (29) alle Querstäbe (25, 27) miteinander verbindet.

7. Kragplattenanschlusselement nach einem der Ansprüche 1 bis 6, dadurch gekennzeichnet, dass jeweils ein Armierungseisen (15) der oberen Lage in einer senkrechten Ebene mit einem Armierungseisen (13) der unteren Lage angeordnet ist.

8. Kragplattenanschlusselement nach einem der Ansprüche 1 bis 7, dadurch gekennzeichnet, dass die Querstäbe (25, 27) in einem Abstand vom Isolierkörper (11) angeordnet sind.

9. Kragplattenanschlusselement nach Anspruch 8, dadurch gekennzeichnet, dass Abstandhalter (33) zwischen den Querstäben (25, 27) und dem Isolierkörper angeordnet sind.

10. Kragplattenanschlusselement nach einem der Ansprüche 1 bis 9, dadurch gekennzeichnet, dass jeweils bei der unteren Lage von Armierungseisen (13) der Querstab (25) über den Armierungseisen (13) und bei der oberen Lage der Armierungseisen (15) der Querstab (27) unter den Armierungseisen (15) angeordnet ist.

11. Kragplattenanschlusselement nach einem der Ansprüche 1 bis 10, dadurch gekennzeichnet, dass die Querstäbe (25, 27) mit den Armierungseisen (13, 15) an den Kreuzungsstellen verbunden sind.

12. Kragplattenanschlusselement nach Anspruch 11, dadurch gekennzeichnet, dass die Querstäbe (25, 27) mit den Armierungseisen (13, 15) durch Verbinder (28) miteinander verbunden sind.

13. Kragplattenanschlusselement nach einem der Ansprüche 1 bis 12, dadurch gekennzeichnet, dass die Armierungseisen (13, 15) an ihren Enden mit einer Endplatte (21) miteinander verbunden sind.

14. Kragplattenanschlusselement nach Anspruch 13, dadurch gekennzeichnet, dass die Armierungseisen (13, 15) mit der Endplatte (21) mit Muttern (23) verschraubt sind.

15. Kragplattenanschlusselement nach Anspruch 14, dadurch gekennzeichnet, dass die Endplatten (21) rechenförmig sind.

16. Kragplattenanschlusselement nach einem der Ansprüche 1 bis 15, dadurch gekennzeichnet, dass an den unteren Armierungseisen (13) in der Nähe ihrer Enden Distanzstücke (35) angeordnet sind.

17. Kragplattenanschlusselement nach einem der Ansprüche 1 bis 16, dadurch gekennzeichnet, dass im Bereich des Isolationskörpers (11) und in je einer Uebergangszone auf jeder Seite dieses Bereiches die Armierungseisen (13, 15) mit einer Beschichtung (17), z.B. Feuerverzinkung und/oder Kunststoffüberzug, als Korrosionsschutz versehen sind.

18. Kragplattenanschlusselement nach einem der Ansprüche 1 bis 17, dadurch gekennzeichnet, dass im Bereich des Isolationskörpers (11) und in je einer Uebergangszone auf jeder Seite dieses Bereichs die Armierungseisen (13, 15) mit einem Schrumpfschlauch (18) überzogen sind.

19. Kragplattenanschlusselement nach Anspruch 17 oder 18, dadurch gekennzeichnet, dass auf beiden Seiten die Beschichtung Wülste (19) aufweist.

20. Kragplattenanschlusselement nach einem der Ansprüche 1 bis 19, dadurch gekennzeichnet, dass die Platte (29) mit einer Beschichtung (17), z.B. Feuerverzinkung und/oder Kunststoffüberzug, als Korrosionsschutz versehen ist.

21. Verwendung von Kragplattenanschlusselementen (10) nach einem der Ansprüche 1 bis 20 bei einem Bauwerk.

22. Verwendung nach Anspruch 21, dadurch gekennzeichnet, dass mehrere Kragplattenanschlusselemente (10) in einem Abstand voneinander angeordnet werden und dass der Zwischenraum zwischen je zwei Kragplattenanschlusselementen (10) durch einen Isolationsblock (36) ausgefüllt wird.

23. Verwendung nach Anspruch 21 oder 22, dadurch gekennzeichnet, dass der Isolationsblock (36) für den Zwischenraum und die Isolationskörper (11) der Kragplattenanschlusselemente (10) die gleiche Formgebung aufweisen.

24. Verwendung nach einem der Ansprüche 22 bis 23, dadurch gekennzeichnet, dass der Isolationsblock (36) und die Isolationskörper (11) durch H-förmige Verbindungselemente (37) miteinander verbunden werden.

25. Verwendung nach einem der Ansprüche 22 bis 24, dadurch gekennzeichnet, dass um die Querstäbe (25, 27) zusätzlich U-förmige Armierungseisen (14) eingelegt werden, wobei sich die Schenkel des U parallel zu den oberen Armierungseisen (15) erstrecken.

## Claims

1. A heat-insulating cantilevered slab connecting element, with an insulation member (11), at least one top layer of spaced-apart steel reinforcements (13, 15), which extend through the insulation member (11), at least one bottom layer of spaced-apart steel reinforcements (13) or pressure transmission elements (13'), which extend through the insulation member, and at least one transverse rod (27, 25) on each side of the insulation member (11), wherein at least one transverse rod (27) is disposed at the top layer of steel reinforcements (15) and at least one other transverse rod (25) is disposed at the bottom layer of the steel reinforcements (13) or of the pressure transmission elements (13'), and at least one vertically disposed plate (29) interconnecting the transverse rods (27, 25) is disposed between two adjacent steel reinforcements (13) of a layer thereof.

2. A cantilevered slab connecting element according to claim 1, characterised in that the plate (29) is disposed in the middle between two adjacent steel reinforcements (13).

3. A cantilevered slab connecting element according to claim 1 or 2, characterised in that the plate (29) has passage apertures (31) for the transverse rods (25, 27).

4. A cantilevered slab connecting element according to any one of claims 1 to 3, characterised in that the plate (29) is narrower in the middle than in the region of the transverse rods (25, 27).

5. A cantilevered slab connecting element according to any one of claims 1 to 4, characterised in that a transverse rod (25, 27) is provided on each side of the insulation member (11) at the top layer of steel reinforcements (15) and at the bottom layer of steel reinforcements (13) or pressure transmission elements (13').

6. A cantilevered slab connecting element according to claim 5, characterised in that the plate (29) interconnects all the transverse rods (25, 27).

7. A cantilevered slab connecting element according to any one of claims 1 to 6, characterised in that each case a steel reinforcement (15) of the top layer is disposed in a vertical plane with a steel reinforcement (13) of the bottom layer.

8. A cantilevered slab connecting element according to any one of claims 1 to 7, characterised in that the transverse rods (25, 27) are disposed at a distance from the insulation member (11).

9. A cantilevered slab connecting element according to claim 8, characterised in that spacers (33) are disposed between the transverse rods (25, 27) and the insulation member.

10. A cantilevered slab connecting element according to any one of claims 1 to 9, characterised in that in each case the transverse rod (25) is disposed above the steel reinforcements (13) at the bottom layer thereof and the transverse rod (27) is disposed beneath the steel reinforcements (15) at the top layer thereof.

11. A cantilevered slab connecting element according to any one of claims 1 to 10, characterised in that the transverse rods (25, 27) are connected to the steel reinforcements (13, 15) at the points of intersection.

12. A cantilevered slab connecting element according to claim 11, characterised in that the transverse rods (25, 27) are interconnected to the steel reinforcements (13, 15) by connectors (28).

13. A cantilevered slab connecting element according to any one of claims 1 to 12, characterised in that the steel reinforcements (13, 15) are interconnected at their ends by an end plate (21).

14. A cantilevered slab connecting element according to claim 13, characterised in that the steel reinforcements (13, 15) are screw-connected to the end plate (21) by nuts (23).

15. A cantilevered slab connecting element according to claim 14, characterised in that the end plates (21) are rake-shaped.

16. A cantilevered slab connecting element according to any one of claims 1 to 15, characterised in that spacer members (35) are disposed on the bottom steel reinforcements (13) near their ends.

17. A cantilevered slab connecting element according to any one of claims 1 to 16, characterised in that the steel reinforcements (13, 15) are provided with a coating (17), e.g. hot galvanisation and/or a plastic coating, as anti-corrosion protection, in the region of the insulation member (11) and in a transition zone in each case on each side of this zone.

18. A cantilevered slab connecting element according to any one of claims 1 to 17, characterised in that the steel reinforcements (13, 15) are covered with a shrink sleeve (18) in the region of the insulation member (11) and in a transition zone in each case on each side of this zone.

19. A cantilevered slab connecting element according to claim 17 or 18, characterised in that the coating has beads (19) on both sides.

20. A cantilevered slab connecting element according to any one of claims 1 to 19, characterised in that the plate (29) is provided with a coating (17), e.g. hot galvanisation and/or a plastic coating, as anti-corrosion protection.

21. Use of cantilevered slab connecting elements (10) according to any one of claims 1 to 20 in a structure.

22. Use according to claim 21, characterised in that a plurality of cantilevered slab connecting elements (10) are disposed spaced apart and in that the intermediate space between each two cantilevered slab connecting elements (10) is filled in by an insulation block (36).

23. Use according to claim 21 or 22, characterised in that the insulation block (36) for the intermediate space and the insulation members (11) of the cantilevered slab connecting elements (10) have the same configuration.

24. Use according to claim 22 or 23, characterised in that the insulation block (36) and the insulation members (11) are interconnected by H-shaped connecting elements (37).

25. Use according to any one of claims 22 to 24, characterised in that U-shaped steel reinforcements (14) are additionally placed around the transverse rods (25, 27), the limbs of the U extending parallel to the top steel reinforcements (15).

## Revendications

1. Elément de jonction de dalle en console à effet d'isolation thermique, comprenant un corps isolant (11), au moins une couche supérieure de fers d'armature (13, 15) qui sont disposés à distance les uns des autres et qui traversent le corps isolant (11), au moins une couche inférieure de fers d'armature (13) ou d'éléments de transmission de pression (13') qui sont disposés à distance les uns des autres et qui traversent le corps isolant, et au moins une barre transversale (27,25) de chaque côté du corps isolant (11), une barre transversale (27), au moins, étant disposée prés de la couche supérieure des fers d'armature (15) et une autre barre transversale (25), au moins, étant disposée prés de la couche inférieure des fers d'armature (13) ou des éléments de transmission de pression (13'), et au moins une plaque (29) placée verticalement, qui relie les barres transversales (27, 25) l'une à l'autre, étant disposée entre deux fers d'armature (13) voisins d'une couche de fers d'armature.

2. Elément de jonction de dalle en console selon la revendication 1, caractérisé en ce que la plaque (29) est disposée au milieu entre deux fers d'armature (13) voisins.

3. Elément de jonction de dalle en console selon la revendication 1 ou 2, caractérisé en ce que la plaque (29) présente des ouvertures de passage (31) pour les barres transversales (25, 27).

4. Elément de jonction de dalle en console selon l'une quelconque des revendications 1 à 3, caracterisé en ce que la plaque (29) est moins large en son milieu que dans la région des barres transversales (25,27).

5. Elément de jonction de dalle en console selon l'une quelconque des revendications 1 à 4, caractérisé en ce qu'une barre transversale (25,27) est prévue de chaque côté du corps isolant (11), près de la couche supérieure de fers d'armature (15) et prés de la couche inférieure de fers d'armature (13) ou d'éléments de transmission de pression (13').

6. Elément de jonction de dalle en console selon la revendication 5, caractérisé en ce que la plaque (29) relie entre elles toutes les barres transversales (25,27).

7. Elément de jonction de dalle en console selon l'une quelconque des revendications 1 à 6, caractérisé en ce qu'un fer d'armature (15) de la couche supérieure est disposé chaque fois dans le même plan vertical qu'un fer d'armature (13) de la couche inférieure.

8. Elément de jonction de dalle en console selon l'une quelconque des revendications 1 à 7, caractérisé en ce que les barres transversales (25,27) sont disposées à distance du corps isolant (11).

9. Elément de jonction de dalle en console selon la revendication 8, caractérisé en ce que des pièces d'écartement (33) sont disposées entre les barres transversales (25,27) et le corps isolant (11).

10. Elément de jonction de dalle en console selon l'une quelconque des revendications 1 à 9, caractérisé en que, prés de la couche inférieure de fers d'armature (13), la barre transversale (25) est disposée au-dessus des fers d'armature (13) et, près de la couche supérieure des fers d'armature (15), la barre transversale (27) est disposée au-dessous des fers d'armature (15).

11. Elément de jonction de dalle en console selon l'une quelconque des revendications 1 à 10, caractérisé en ce que les barres transversales (25,27) sont raccordées aux fers d'armature (13, 15) aux points d'intersection.

12. Elément de jonction de dalle en console selon la revendication 11, caractérisé en ce que les barres transversales (25,27) sont raccordées aux fers d'armature (13,15) par des attaches (28).

13. Elément de jonction de dalle en console selon l'une quelconque des revendications 1 a 12, caractérisé en ce que les fers d'armature (13,15) sont reliés entre eux à leurs extrémités par une plaque d'extrémité (21).

14. Elément de jonction de dalle en console selon la revendication 13, caractérisé en ce que les fers d'armature (13,15) sont raccordés à la plaque d'extrémité (21) par vissage au moyen d'écrous (23).

15. Elément de jonction de dalle en console selon la revendication 14, caractérisé en ce que les plaques d'extrémité (21) ont une forme de râteau.

16. Elément de jonction de dalle en console selon l'une quelconque des revendications 1 à 15, caractérisé en ce que des pièces d'écartement (35) sont disposées sur les fers d'armature inférieurs (13) à proximité de leurs extrémités.

17. Elément de jonction de dalle en console selon l'une quelconque des revendications 1 à 16, caractérisé en ce que dans la région du corps isolant (11) et dans une zone de transition de chaque côté de cette région, les fers d'armature (13,15) sont garnis d'un revêtement (17), par exemple d'une couche galvanisée à chaud et/ou d'une couche de matière plastique, en vue de leur protection contre la corrosion.

18. Elément de jonction de dalle en console selon l'une quelconque des revendications 1 à 17, caractérisé en ce que dans la région du corps isolant (11) et dans une zone de transition de chaque côté de cette région, les fers d'armature (13,15) sont revêtus d'une gaine thermorétractable (18).

19. Elément de jonction de dalle en console selon la revendication 17 ou 18, caractérisé en ce que le revêtement présente des bourrelets (19) des deux côtés.

20. Elément de jonction de dalle en console selon l'une quelconque des revendications 1 à 19, caractérisé en ce que la plaque (29) est garnie d'un revêtement (17), par exemple d'une couche galvanisée à chaud et/ou d'une couche de matière plastique, en vue de sa protection contre la corrosion.

21. Utilisation d'éléments (10) de jonction de dalle en console selon l'une quelconque des revendications 1 à 20 dans un bâtiment.

22. Utilisation selon la revendication 21, caractérisée en ce que plusieurs éléments (10) de jonction de dalle en console sont disposés à distance les uns des autres et en ce que l'intervalle entre deux éléments (10) de jonction de dalle en console est rempli chaque fois par un bloc isolant (36).

23. Utilisation selon la revendication 21 ou 22, caractérisée en ce que le bloc isolant (36) pour l'intervalle et les corps isolants (11) des éléments (10) de jonction de dalle en console présentent la même forme.

24. Utilisation selon la revendication 22 ou 23, caractérisée en ce que le bloc insolant (36) et les corps isolants (11) sont reliés entre eux par des éléments de jonction en H (37).

25. Utilisation selon l'une quelconque des revendications 22 à 24, caractérisé en ce que des fers d'armature en U (14) sont placés en plus autour des barres transversales (25,27), les branches de l'U s'étendant parallèlement aux fers d'armature supérirurs (15).
